# EUROPÄISCHE PATENTSCHRIFT

(11) **EP 1 175 256 B1**
(45) Veröffentlichungstag und Bekanntmachung des Hinweises auf die Patenterteilung: **31.07.2002**
(21) Anmeldenummer: 00922574.9
(22) Anmeldetag: 30.03.2000
(51) Int. Cl.: B01F 7/26, B01F 15/02, B01F 15/04, B44D 3/08

(54) **MOBILE VORRICHTUNG ZUR KONTINUIERLICHEN UND DISKONTINUIERLICHEN HERSTELLUNG VON WÄSSRIGEN FLÜSSIGFARBEN AUS PULVERFÖRMIGEN BESTANDTEILEN UND WASSER**
MOBILE DEVICE FOR CONTINUOUSLY OR DISCONTINUOUSLY PRODUCING AQUEOUS LIQUID DYES COMPRISED OF POWDERY CONSTITUENTS AND WATER
DISPOSITIF MOBILE DESTINE A LA PRODUCTION CONTINUE ET DISCONTINUE DE COULEURS LIQUIDES AQUEUSES COMPOSEES DE CONSTITUANTS PULVERULENTS ET D'EAU

(30) Priorität: 12.04.1999 DE 19916373
(43) Veröffentlichungstag der Anmeldung: 30.01.2002
(73) Patentinhaber: Wacker Polymer Systems GmbH & Co. KG, 84489 Burghausen (DE)
(72) Erfinder: BAUMGARTL, Horst, D-84375 Kirchdorf (DE)
(74) Vertreter: Schuderer, Michael, Dr.
(86) Internationale Anmeldenummer: EP0002812
(87) Internationale Veröffentlichungsnummer: WO0061270

(56) Entgegenhaltungen:
- WO-A-98/45033
- FR-A- 2 743 509
- GB-A- 2 207 415

## Beschreibung

Die Erfindung betrifft eine mobile Vorrichtung zur kontinuierlichen und diskontinuierlichen Herstellung von wässrigen Flüssigfarben aus pulverförmigen Bestandteilen und Wasser, speziell auf der Grundlage von Dispersionspulvern, und ein Verfahren zur Herstellung von wässrigen Flüssigfarben mittels Dispergierung von Pulverzusammensetzungen in Wasser unter Verwendung dieser Vorrichtung.

Wässrige Flüssigfarben, speziell Dispersionsfarben werden werkseitig bei den Farbenherstellern in groß dimensionierten Dissolvern hergestellt. Dazu werden im Dissolver zunächst Wasser, gegebenenfalls im Gemisch mit Nebenbestandteilen wie Netzmittel, Antischaummittel, Konservierungsmittel vorgelegt und bei schnelllaufendem Rührwerk Pigmente und Füllstoffe langsam eingetragen. Nach Beendigung des Dispergiervorgangs wird die so erhaltene Pigmentpaste bei langsam laufendem Rührwerk mit einer Kunststoffdispersion als Bindemittel vermischt. Die fertige Farbe wird in Gebinden ausgeliefert, welche einen Wasseranteil in der Dispersionsfarbe von 30 bis 50 % aufweisen.

Zur Herstellung von Dispersionsfarben können auch in Wasser redispergierbare Kunststoffpulver (Dispersionspulver) eingesetzt werden. Mit der Entwicklung von in Wasser redispergierbaren Kunststoffpulvern wie den Vinnapas^{R}-Dispersionspulvern der Wacker-Chemie besteht nun die Möglichkeit den Transport des großen Wasseranteils in der Dispersionsfarbe zu umgehen und die Dispersionsfarbe direkt am Ort der Verarbeitung mittels einer Pulvermischung und Wasser anzurühren. Bisher ist man dabei so vorgegangen, daß das Dispersionspulver bzw. die das Dispersionspulver enthaltende Pulverzusammensetzung mittels eines Rührholzes oder einer mit Rührer ausgestatteten Bohrmaschine vor Ort in das Anmachwasser eingerührt wurde. In der Regel wird aber mit dieser Verfahrensweise nicht die gleiche Qualität erzielt wie bei einer werksseitig, in fest installierten Dissolvern hergestellten, flüssigen Dispersionsfarben.

Die FR-A 2743509 betrifft eine großvolumige, stationäre Einrichtung zur Mischung von pulverförmigen Materialien mit Flüssigkeiten für die Herstellung von Detergentien. Dazu wird aus einem Pulverbehälter über eine Rohrleitung, welche am oberen Ende des Mischbehälters eintritt, dieser mit Pulver befüllt. Zur Kontrolle des Füllgewichts ist der Mischbehälter auf einer Wägevorrichtung aufgestellt. Damit die Wägung nicht durch das Eigengewicht der mit Pulver befüllten Rohrleitung beeinflußt wird, ist diese mittels einer Stütze abgestützt.

Aus der DE-A 19714264 ist eine mobile Vorrichtung zur Herstellung von wässrigen Flüssigfarben aus pulverförmigen Bestandteilen und Wasser bekannt mit der sich aufgrund deren Mobilität am Ort der Anwendung (Baustelle) flüssige, wässrige Dispersionsfarben aus pulverförmigen Bestandteilen und Wasser in einer Qualität herstellen lassen, wie dies vorher nur in großdimensionierten, industriellen Mischern möglich war. Diese Vorrichtung hat den Nachteil, daß damit nur eine diskontinuierliche Herstellung der Dispersionsfarbe möglich ist. Mit dieser Vorrichtung muß nämlich die zugegebene Menge an pulverförmigen Bestandteilen genau abgewogen zugegeben werden und es wird dann die je nach Rezeptur programmierte Menge Wasser zugegeben.

Es bestand daher die Aufgabe eine mobile Vorrichtung zu entwickeln, mit welcher aus pulverförmigen Bestandteilen eine Flüssigfarbe auch in kontinuierlicher Fahrweise hergestellt werden kann.

Gegenstand der Erfindung ist eine mobile Vorrichtung zur kontinuierlichen und diskontinuierlichen Herstellung von wässrigen Flüssigfarben aus pulverförmigen Bestandteilen und Wasser, umfassend einen fahrbaren Rahmen 1 mit
a) einer Mischeinheit aus Mischmotor 2, dem Dissolver 3 und dem Mischbehälter 4, und
b) einer Dosiereinheit mit Dosiermotor 5, dem Einfüllbehälter 6 mit einem Förderelement 7, und dem Einfülltrichter 8, und
c) einer Schalteinheit 9 mit Steuerelementen zur Steuerung des Dosiervorgangs und des Mischvorgangs, dadurch gekennzeichnet, daß
das Förderelement 7 eine drehbare, mit einer Zuteilkammer 10 ausgerüstete Zuteilungsscheibe 11 ist, und die Dosiereinheit mit einer Wägezelle 12 ausgerüstet ist.

Die Vorrichtung wird nachfolgend anhand von Zeichnungen näher erläutert. Die Zeichnungen zeigen schematische Darstellungen eines bevorzugten Ausführungsbeispiels.

Die mobile Vorrichtung nach Figur 1 und 2 umfaßt einen fahrbaren Rahmen 1, beispielsweise ein mit arretierbaren Rollen versehenes Metallgestell. Am oberen Ende des Rahmens 1 ist die Dosiereinheit zur Dosierung der pulverförmigen Bestandteile angeordnet, welche einen zylindrischen, oben geöffneten, Einfüllbehälter 6 umfaßt. Zur Befüllung des Einfüllbehälters 6 ist dieser mit einem Einfülltrichter 8 ausgerüstet. In einer bevorzugten Ausführungsform ist der Einfülltrichter 8 mit einem Deckel 13 verschließbar. Die Dimensionierung des Einfülltrichters 8 ist beliebig, im allgemeinen beträgt das Volumen von 5 bis 50 Liter. Der Durchmesser des Einfüllbehälters 6 beträgt vorzugsweise von 150 bis 400 mm.

Für die Zudosierung des pulverförmigen Füllgutes in den Mischbehälter 4 ist der Einfüllbehälter 6 an dessen unterem Ende, auf dem Boden des Einfüllbehälters aufliegend, mit einem Förderelement 7 ausgerüstet. Das Förderelement 7 ist in Figur 3 dargestellt und umfaßt eine Zuteilungsscheibe 11, beispielsweise eine Rotorscheibe mit einem dem Durchmesser des Einfüllbehälters 6 entsprechendem Durchmesser, vorzugsweise 150 bis 400 mm Durchmesser. Die Dicke der Zuteilungsscheibe 11 beträgt vorzugsweise 25 bis 50 mm. Die Zuteilungsscheibe 11 kann aus Metall oder Kunststoff gefertigt sein, vorzugsweise aus Kunststoff, beispielsweise Teflon. Die Zuteilung des Füllgutes in den Mischbehälter erfolgt über eine Zuteilkammer 10. Die Zuteilkammer 10 stellt dabei eine Aussparung beliebiger Formgestalt auf der Zuteilungsscheibe 11 dar. Zweckmäßig ist, daß die Aussparung der Zuteilungsscheibe 11 so dimensioniert ist, daß das Pulver über die Öffnung 14 des Bodens des Einfüllbehälters 6 in den Mischbehälter 4 gefördert werden kann; im allgemeinen ist die Grundfläche der Zuteilkammer 10 größer als die der Öffnung 14. Im allgemeinen wird ein stumpfwinkliges Kreissegment ausgeschnitten, wobei stumpfwinklig vorzugsweise einen Winkel von größer 45° bedeutet. Bevorzugt wird die in Drehrichtung weisende Fläche der Zuteilkammer konvex ausgebildet. Die Zuteilungsscheibe 11 wird mit dem Dosiermotor 5 angetrieben. Zur Förderung bewährt hat sich eine langsam laufende Scheibe mit einer Umlaufgeschwindigkeit von 10 bis 20 U/min.

Der Boden des Einfüllbehälters 6 verfügt in dem Bereich, welcher in den Mischbehälter 4 hineinragt, über eine Öffnung 14, über die das Pulvermaterial von der Zuteilungskammer 10 in den Mischbehälter 4 gefördert wird. Der Einfüllbehälter 6 ist berührungslos an der Oberkante des Mischbehälters 4 so angeordnet, daß die Öffnung 14 des Einfüllbehälters 6 über dem Mischbehälter 4 liegt. In Ruhestellung, bei Befüllung des Einfüllbehälters 6, überdeckt die Zuteilungsscheibe 11 die Öffnung 14.

Bei dem Mischbehälter 4 handelt es sich um einen üblicherweise zylindrischen Behälter, gegebenenfalls mit abgerundetem Boden, der vorzugsweise aus Metall, beispielsweise Edelstahl, gefertigt ist. Der Durchmesser D des Mischbehälters 4 beträgt vorzugsweise 200 mm bis 400 mm. Das Verhältnis H/D von der Höhe H des Mischbehälter zum Durchmesser D beträgt vorzugsweise 1 : 1 bis 2 : 1. Zur Entnahme der fertigen Dispersionsfarbe ist der Mischbehälter 4, vorzugsweise am Boden des Behälters mit einem motorgetriebenen Entnahmeventil 15 ausgerüstet. Vorzugsweise ist der Mischbehälter 4 mit einer Parallel-Aufhängung mit zwei parallel stehenden Lenkern am Rahmen 1 befestigt.

Am Rahmen 1 unterhalb des Mischbehälters 4 ist eine elektronische Wägezelle 12 angeordnet, mit der kontinuierlich die über die Zuteilungskammer 10 in den Mischbehälter 4 zudosierte Pulvermenge und die zudosierte Wassermenge gemessen wird. Bei der Wägezelle 12 handelt es sich um eine konventionelle, elektronische Wägeeinrichtung, wie sie auch im Handel erhältlich ist. Diese Wägezelle wird bei Bewegung der mobilen Vorrichtung arretiert und erst bei Inbetriebnahme der Vorrichtung aktiviert. Die Wägezelle 12 erfaßt kontinuierlich die in den Mischbehälter zugegebenen Mengen an Pulverbestandteilen und Wasser und gibt die Meßwerte weiter an die Schalteinheit 9. Auf diese Weise wird zum einen die Zudosierung der Mischungsbestandteile gesteuert, und zum anderen wird die vollständige Zudosierung registriert, und nach Abschluß der Dosierung der Dispergiervorgang durch das Steuerelement eingeleitet.

Die Abmischung der pulverförmigen Bestandteile der Rezeptur mit dem Wasser erfolgt mittels eines Dissolvers 3. Der Dissolver 3 umfaßt eine senkrecht nach unten und zentrisch zum Mischbehälter 4 angeordnete Welle 3a und eine Dissolverscheibe 3b. Bei der Dissolverscheibe 3b handelt es sich üblicherweise um eine Stahlscheibe, welche mit Zähnen ausgerüstet ist.

Der Dissolver 3 kann in einer bevorzugten Ausführungsform mittels eines Stahlarmes 16 der mit dem Mischbehälter 4 fest verbunden ist, seitlich weggeklappt werden, um eine bessere Reinigung des Mischbehälters sowie der Dissolverwelle und - Scheibe zu gewährleisten. Desweiteren ist an der Unterseite des Dissolvers eine Platte 17 angebracht, vorzugsweise aus Edelstahl, welche bei Absenkung des Dissolvers 3 in den Mischbehälter 4, diesen vollständig nach oben verschließt. Ein Öffnen des Mischbehälters 4 bzw. ein seitliches Aufklappen des Dissolvers 3 kann in einer bevorzugten Ausführungsform nur bei abgeschalteter Maschine erfolgen. Dazu kann am Rahmen des Mischbehälters 4 ein Kontakt in Form einer Sicherheitszuhaltung angebracht werden, so daß nur ein stromloses Öffnen möglich ist. Wenn die Vorrichtung in Betrieb ist, kann der Mischbehälter 4 folglich nicht geöffnet werden.

Die Dispergierleistung wird wesentlich durch die Dimensionierung der Welle 3a und der Dissolverscheibe 3b mitbestimmt. Das Verhältnis d/D des Durchmessers d der Dissolverscheibe 3b zum Durchmesser D des Mischbehälters 4 beträgt vorzugsweise 0.3 bis 0.5. Die Welle 3a ist vorzugsweise so dimensioniert, daß die Dissolverscheibe 3b während des Mischvorgangs auf einen Bodenabstand h zum Boden des Mischbehälters 4 von 0.3 d bis 0.7 d abgesenkt werden kann, wobei d für den Durchmesser der Dissolverscheibe 3a steht.

Zur Steuerung der Fördergeschwindigkeit, der Fördermenge und der Dosierzeit der Pulverbestandteile und des Wasseranteils, zur Steuerung der Rührgeschwindigkeit während des Mischvorgangs und der Mischzeit, schließlich zur Steuerung des Abfüllvorgangs und der Spülung zur Reinigung, ist die erfindungsgemäße Vorrichtung mit einer Schalteinheit 9 ausgerüstet. Bei der Schalteinheit 9 handelt es sich um ein handelsübliches, frei programmierbares, elektronisches Steuerelement mit daran angepaßter Software. Die Schalteinheit ist vorzugsweise mit einem farbigen, zweiteiligen Display ausgestattet, mit welchem die optimalen Mischungsverhältnisse von Pulveranteil und Wasser, die Mischzeiten und die Zugaberaten von Wasser und Pulver eingeben werden können und der Programmablauf beobachtet werden kann. Desweiteren ist am Display ständig der Funktionsstatus der mobilen Einrichtung abzulesen und es wird angezeigt welche weitere Schritte noch folgen sollen.

Bevorzugt ist auch eine Ausführungsform bei der die Vorrichtung mit einem Anschluß 18 zur Zuleitung von Wasser ausgerüstet ist. Vom Wasseranschluß aus führt eine fest installierte Leitung 19 zum Mischbehälter 4. Am Wasseranschluß kann auch eine zusätzliche Wasserentnahmemöglichkeit geschaffen werden, an der zum Beispiel Wasser zur Reinigung des Gerätes entnommen werden kann.

Die fertig gemischte Farbe wird im allgemeinen in Eimer abgefüllt. Daher ist in einer bevorzugten Ausführungsform am Rahmen ein Bauelement (Eimerwächter) installiert, welches überwacht ob ein Eimer zur Abfüllung bereitsteht, so daß ohne untergestellten Eimer das Steuerelement eine Entnahme der fertigen Farbe nicht zuläßt. In einer weiteren bevorzugten Ausführungsform ist die Vorrichtung mit einer Füllstandsanzeige auf Ultraschallbasis ausgerüstet, mit der der Füllstand des Eimers überwacht werden kann.

Ein weiterer Gegenstand der Erfindung ist ein Verfahren zur Herstellung von wässrigen Flüssigfarben mittels Dispergierung von Pulverzusammensetzungen, vorzugsweise von Dispersionspulver-Zusammensetzungen in Wasser unter Verwendung dieser Vorrichtung. Aufgrund der eingebauten Wägezelle kann nun kontinuierlich gearbeitet werden, da beliebige Mengen pulverförmigen Materials nachgefüllt werden können, ohne daß diese vorher exakt abgewogen werden müssen, weil über die Wägezelle 12 die zudosierte Pulvermenge kontinuierlich und exakt gemessen wird, und die je nach Rezeptur benötigte Wassermenge von der Schalteinheit 9 automatisch zugeteilt wird.

Die pulverförmigen Bestandteile werden, gegebenenfalls als Gemisch, in den Einfülltrichter 8 gefüllt und mittels der Zuteilungsscheibe 11 kontinuierlich in den Mischbehälter 4 gefördert. Die Zugabemenge wird dabei kontinuierlich von der Wägezelle 12 gemessen und die eindosierten Mengen an die Schalteinheit 9 gemeldet. Um ein Ankleben der pulverförmigen Partikel an der Wand des Mischbehälters 4 zu verhindern, wird vorzugsweise ein Teil des Wassers, im allgemeinen die Hälfte bis zwei Drittel der Gesamtwassermenge der Rezeptur im Mischbehälter 4, vorgelegt. Nach Abschluß des Befüllvorgangs wird der Dissolver 3 von der Schalteinheit 9 gestartet. Die Rotationsgeschwindigkeit des Dissolvers 3 kann variabel eingestellt werden und dem jeweiligen Produktionsstatus angepaßt werden. Vorzugsweise betragen die Rührgeschwindigkeiten 500 bis 1500 U/min, wobei so vorgegangen wird, daß während der Dispergierung mit höherer Rührgeschwindigkeit gearbeitet wird, und nach der Dispergierphase mit niederer Geschwindigkeit nachgerührt wird.

Die Rezepturen zur Herstellung von wässrigen Flüssigfarben sind dem Fachmann bekannt und bedürfen hier keiner näheren Erläuterung. Im allgemeinen enthalten die Zusammensetzungen neben dem Dispersionspulveranteil noch Pigmente, beispielsweise Titandioxid oder anorganische bzw. organische Buntpigmente, Füllstoffe wie Calzite, Dolomite oder Kreide. Geeignet sind auch Zusammensetzungen, welche neben dem Dispersionspulver noch andere Bindemittel wie Kalk, Wasserglas und/oder Zement enthalten. Ebenso ist es möglich flüssige, wässrige Farben mittels pulverförmigen Bindemitteln wie Siliconharzpulver, allein oder in Kombination mit Dispersionspulver, herzustellen.

Die Wasserzugabe, die Pulverförderung, die Dauer des Mischungsvorgangs, der Dispergiervorgang, und gegebenenfalls die Variation der Fördergeschwindigkeit des Pulvers und der Rotationsgeschwindigkeit des Dissolvers, wird über die Schalteinheit 9 automatisch geregelt. Der gesamte Herstellvorgang wird von Beginn der Befüllung bis zur Entnahme der fertigen Dispersion programmgesteuert durchgeführt, wobei die optimalen Mischungsverhältnisse, Mischzeiten, Dosierraten und die Dissolvergeschwindigkeit vorprogrammiert sind und alle Verfahrensschritte automatisch ablaufen. Die Schalteinheit 9 beendet den Mischvorgang selbsttätig. Nach Beendigung der Dispergierung wird die fertige Flüssigfarbe am Entnahmeventil 15 zur Abfüllung entnommen.

Ein neuer Mischvorgang wird vorzugsweise nur nach vollständiger Entleerung des Mischbehälters 4 gestartet. Es kann aber auch so vorgegangen werden, daß trotz des Verbleibens einer Restmenge im Mischbehälter 4 ein neuer Mischvorgang eingeleitet wird. Durch den Einsatz der Wägezelle ist es möglich Farbansätze unterschiedlicher Menge herzustellen, so daß eine noch größere Flexibilität hinsichtlich der tatsächlich benötigten Farbmengen gewährleistet ist.

Um Farbansetzungen bei längeren Standzeiten zu vermeiden, kann in einer weiteren bevorzugten Ausführungsform auch so vorgegangen werden, daß nach der vollständigen Entnahme der so erhaltenen Flüssigfarbe automatisch Wasser nachdosiert wird, wodurch eine sofortige Spülung des Mischbehälters 4 erzielt wird. Die Steuerung kann dabei so eingestellt werden, daß der Bediener entscheiden kann, ob die Nachdosierung von Wasser allein der Reinigung des Mischbehälters 4 dienen soll oder als Ansatz für eine neue Mischung verwendet werden soll.

Die manuelle Betätigung beschränkt sich bei der bevorzugten Ausführungsformen des Verfahrens auf das Einfüllen des pulverförmigen Materials und die Entnahme der fertig gemischten flüssigen Farbe. Der Vorteil der erfindungsgemäßen Vorrichtung besteht darin, daß man aufgrund des fahrbaren Mischgerätes in der Lage ist, eine flüssige, wässrige Dispersionsfarbe direkt am Ort der Anwendung, beispielsweise an der Baustelle, aus den Pulverbestandteilen und Wasser in der Qualität herzustellen, die bisher nur mit werkseitig installierten Dissolvern zu erhalten war. Mit der Überwachung der Dosierung mittels der Wägezelle 12 wird nun eine kontinuierliche Betriebsführung ermöglicht. Es müssen nicht mehr batchweise exakt abgewogene Pulvermengen zugegeben werden, welche dann mit der entsprechenden Menge Wasser angerührt werden. Mit der Wägezelle wird die fortlaufende Dosierung überwacht und mit der Schalteinheit 9 kontinuierlich die entsprechende Menge Wasser zugeführt.

## Patentansprüche

1. Mobile Vorrichtung zur kontinuierlichen und diskontinuierlichen Herstellung von wässrigen Flüssigfarben aus pulverförmigen Bestandteilen und Wasser, umfassend einen fahrbaren Rahmen 1 mit
a) einer Mischeinheit aus Mischmotor 2, dem Dissolver 3 und dem Mischbehälter 4, und
b) einer Dosiereinheit mit Dosiermotor 5, dem Einfüllbehälter 6 mit einem Förderelement 7, und dem Einfülltrichter 8, und
c) einer Schalteinheit 9 mit Steuerelementen zur Steuerung des Dosiervorgangs und des Mischvorgangs, **dadurch gekennzeichnet, daß**
das Förderelement 7 eine drehbare, mit einer Zuteilkammer 10 ausgerüstete Zuteilungsscheibe 11 ist, und die Dosiereinheit mit einer Wägezelle 12 ausgerüstet ist.

2. Mobile Vorrichtung nach Anspruch 1, **dadurch gekennzeichnet, daß** die Zuteilungsscheibe 11 einen dem Durchmesser des Einfüllbehälters 6 entsprechenden Durchmesser von 150 bis 400 mm und eine Dicke von 25 bis 50 mm aufweist.

3. Mobile Vorrichtung nach Anspruch 1 oder 2, **dadurch gekennzeichnet, daß** die Zuteilkammer 10 eine Aussparung auf der Zuteilungsscheibe 11 in Form eines stumpfwinkliges Kreissegmentes darstellt, wobei stumpfwinklig einen Winkel von größer 45° bedeutet.

4. Mobile Vorrichtung nach Anspruch 3, **dadurch gekennzeichnet, daß** die in Drehrichtung weisende Fläche der Zuteilkammer 10 konvex ausgebildet ist.

5. Mobile Vorrichtung nach Anspruch 1 bis 4, **dadurch gekennzeichnet, daß** die Wägezelle 12 eine konventionelle, elektronische Wägeeinrichtung darstellt und unterhalb des Mischbehälters 4 angeordnet ist.

6. Verfahren zur kontinuierlichen und diskontinuierlichen Herstellung von wässrigen Flüssigfarben mittels Dispergierung von Pulverzusammensetzungen in Wasser unter Verwendung einer Vorrichtung nach Anspruch 1 bis 5, **dadurch gekennzeichnet, daß** die Wägezelle 12 kontinuierlich die in den Mischbehälter zugegebenen Mengen an Pulverbestandteilen und Wasser erfaßt und die Meßwerte an die Schalteinheit 9 weitergibt.

7. Verfahren nach Anspruch 6, **dadurch gekennzeichnet, daß** das gesamte Verfahren von Beginn der Befüllung bis zur Entnahme der fertigen Dispersion programmgesteuert abläuft, wobei die optimalen Mischungsverhältnisse, Mischzeiten, Dosierraten und die Dissolvergeschwindigkeit in der Schalteinheit 9 vorprogrammiert sind und alle Verfahrensschritte automatisch ablaufen.

## Claims

1. Mobile apparatus for continuous and batchwise preparation of aqueous liquid paints from powderous ingredients and water, comprising a movable frame 1 having
a) a mixing unit comprising mixing motor 2, the dissolver 3 and the mixing vessel 4, and
b) a metering unit with metering motor 5, the filling vessel 6 with a conveying element 7, and the filling hopper 8, and
c) a switching unit 9 with control elements for controlling the metering operation and the mixing operation, **characterized in that**
the conveying element 7 is a rotatable apportioning disc 11 equipped with an apportioning chamber 10, and the metering unit is equipped with a weighing cell 12.

2. Mobile apparatus according to Claim 1, **characterized in that** the apportioning disc 11 has a diameter of from 150 to 400 mm, corresponding to the diameter of the filling vessel 6, and a thickness of from 25 to 50 mm.

3. Mobile apparatus according to Claim 1 or 2, **characterized in that** the apportioning chamber 10 constitutes a recess on the apportioning disc 11 in the form of an obtuse-angled circle segment, obtuse-angled meaning an angle of greater than 45°.

4. Mobile apparatus according to Claim 3, **characterized in that** the area of the apportioning chamber 10 that points in the direction of rotation is of convex construction.

5. Mobile apparatus according to Claim 1 to 4, **characterized in that** the weighing cell 12 constitutes a conventional electronic balance and is disposed below the mixing vessel 4.

6. Process for continuous and batchwise preparation of aqueous liquid paints by means of dispersing powder compositions in water using an apparatus according to Claim 1 to 5, **characterized in that** the weighing cell 12 continuously detects the amounts of powder ingredients and water added into the mixing vessel and passes the measurements on to the switching unit 9.

7. Process according to Claims 6, **characterized in that** the overall process from the start of charging to the removal of the finished dispersion proceeds under programme control, the optimum mixing ratios, mixing times, metering rates and the dissolver speed having been preprogrammed in the switching unit 9, and all steps of the process proceeding automatically.

## Revendications

1. Dispositif mobile destiné à la production continue et discontinue de couleurs liquides aqueuses composées de constituants pulvérulents et d'eau, comprenant un cadre déplaçable 1 avec
a) une unité de mélange constituée d'un moteur de mélange 2, du dissolveur 3 et du récipient de mélange 4, et
b) une unité de dosage avec un moteur de dosage 5, le récipient de remplissage 6 avec un élément d'alimentation 7 et l'entonnoir de remplissage 8, et
c) une unité de commutation 9 avec des éléments de commande pour commander l'opération de dosage et l'opération de mélange, **caractérisé en ce que** l'élément d'alimentation 7 est un disque de répartition 11 rotatif équipé d'une chambre de répartition 10, et l'unité de dosage est équipée d'une cellule de pesée 12.

2. Dispositif mobile selon la revendication 1, **caractérisé en ce que** le disque de répartition 11 présente un diamètre correspondant au diamètre du récipient de remplissage 6, de 150 à 400 mm et une épaisseur de 25 à 50 mm.

3. Dispositif mobile selon la revendication 1 ou 2, **caractérisé en ce que** la chambre de répartition 10 représente un évidement sur le disque de répartition 11 en forme d'un segment de cercle d'angle obtus, angle obtus signifiant un angle supérieur à 45°.

4. Dispositif mobile selon la revendication 3, **caractérisé en ce que** la surface tournée dans la direction de rotation de la chambre de répartition 10 est réalisée avec une forme convexe.

5. Dispositif mobile selon la revendication 1 à 4, **caractérisé en ce que** la cellule de pesée 12 représente un dispositif de pesée électronique conventionnel et est disposée sous le récipient de mélange 4.

6. Procédé pour la production continue et discontinue de couleurs liquides aqueuses au moyen d'une dispersion de compositions pulvérulentes dans de l'eau en utilisant un dispositif selon les revendications 1 à 5, **caractérisé en ce que** la cellule de pesée 12 détecte en continu les quantités de constituants pulvérulents et d'eau ajoutées dans le récipient de mélange, et donne les valeurs de mesure à l'unité de commutation 9.

7. Procédé selon la revendication 6, **caractérisé en ce que** le procédé complet du début du remplissage jusqu'au retrait de la dispersion finie s'effectue par commande programmée, les rapports de mélange, les temps de mélange, les taux de dosage, et la vitesse du dissolveur optimaux étant préprogrammés dans l'unité de commutation 9 et toutes les étapes du procédé s'effectuant automatiquement.
